# EUROPÄISCHE PATENTSCHRIFT

(11) **EP 0 691 050 B1**
(45) Veröffentlichungstag und Bekanntmachung des Hinweises auf die Patenterteilung: **18.12.1996**
(21) Anmeldenummer: 94911062.1
(22) Anmeldetag: 22.03.1994
(51) Int. Cl.: H04B 1/16

(54) **SCHALTUNGSANORDNUNG ZUR ABLEITUNG VON SIGNALEN ZUR MASKIERUNG VON AUDIOSIGNALEN**
CIRCUIT FOR DERIVING AUDIO SIGNAL MASKING SIGNALS
CIRCUIT POUR LA DERIVATION DE SIGNAUX DE MASQUAGE DE SIGNAUX AUDIO

(30) Priorität: 24.03.1993 DE 4309518
(43) Veröffentlichungstag der Anmeldung: 10.01.1996
(73) Patentinhaber: Blaupunkt-Werke GmbH, D-31132 Hildesheim (DE)
(72) Erfinder: CHAHABADI, Djahanyar, D-31139 Hildesheim (DE); HERRMANN, Matthias, D-31141 Hildesheim (DE); VOGT, Lothar, D-31249 Hohenhameln (DE); Kässer, Jürgen, D-31199 Diekholzen (DE)
(74) Vertreter: Friedmann, Jürgen, Dr.-Ing.
(86) Internationale Anmeldenummer: DE9400321
(87) Internationale Veröffentlichungsnummer: WO9422229

(56) Entgegenhaltungen:
- EP-A- 0 418 036
- EP-A- 0 449 199
- WO-A-89/02198

## Beschreibung

Die Erfindung betrifft eine Schaltungsanordnung zur Ableitung von Signalen zur Maskierung von Audiosignalen in einem Rundfunkempfänger. Durch Einbrüche der empfangenen Feldstärke kann insbesondere bei Autoradios die Empfangsqualität stark schwanken. Um die dadurch bedingten Störungen möglichst gering zu halten, sind Maßnahmen zur Maskierung dieser Störungen in Audiosignalen bekannt. So ist es beispielsweise bei geringer Empfangsfeldstärke möglich, die Stereo-Kanaltrennung zu verringern oder die Audiosignale vorübergehend zu dämpfen.

Aus der EP 0 449 199 A ist ein Geräuschreduzierungsschaltkreis bekannt, mittels dem Störungen am Ausgang eines Empfängers reduziert werden können. Hierzu wird die Feldstärke des empfangenen Rundfunksignals ermittelt. Weiterhin wird ein Geräuschwert am Ausgang des Rundfunkempfängers abgegriffen und beide Signale einer Fuzzyschaltung zugeführt. Aufgrund des Ausgangssignals der Fuzzyschaltung wird nunmehr eine Abschwächschaltung angesteuert, die den Geräuschpegel am Ausgang des Empfängers verringern soll. Aus der EP 0 418 036 A ist eine weitere Geräuschreduktionsschaltung bekannt, in der auftretende Geräusche dadurch bedämpft werden, indem ein Tiefpaßfilter mit variabler Grenzfrequenz in das Differenzsignal nach dem Stereodemodulator eingeschaltet ist. Die Grenzfrequenz wird in Abhängigkeit von einem Kontrollsignal ermittelt, das aufgrund des empfangenen HF-Pegels, des Mehrwegeausbreitungspegels sowie des Spektralinhaltes des Audiosignales bestimmt wird. Und schließlich ist aus der WO 89/02198 ein FM-Funksystem bekannt, bei dem der Empfänger ebenfalls einen Geräuschreduktionsschaltkreis aufweist. Zur Geräuschreduktion wird sowohl die Empfangsfeldstärke des empfangenen Signals ausgewertet als auch das Spektrum am Ausgang des Diskriminators, wobei Frequenzen über 3 kHz betrachtet werden. Das Ausgangssignal wird bei schwachen Signalen oder Relaisstörungen nur dann abgeschwächt, wenn das Kontrollsignal für die Abschwächung über einem vorgegebenen Signalgeräuschabstand ansteigt.

Durch die erfindungsgemäße Maßnahme wird eine weitere Verbesserung der Störunterdrückung erreicht. Insbesondere wird es dadurch möglich, die Stereokanaltrennung auch bei relativ kurzen Feldstärke-Einbrüchen zu vermindern, während die Dämpfung der Signale in Abhängigkeit vom Vorliegen von Störsignalen im Empfangssignal bei mehr oder weniger kurzen Feldstärkeeinbrüchen erfolgt.

Vorteilhafte Weiterbildungen und Verbesserungen ergeben sich aus den Unteransprüchen. Obwohl bei der erfindungsgemäßen Schaltungsanordnung die Koeffizienten auch fest gespeichert sein können, ist eine Weiterbildung der Erfindung dadurch besonders vorteilhaft, daß der beziehungsweise die Koeffizienten in einem nicht flüchtigen Speicher abgelegt sind und mit Hilfe eines Mikrocomputers, einer Anzeigevorrichtung und einer Bedienvorrichtung und mit Hilfe eines Programmes zur Bedienerführung veränderbar sind. Durch diese Weiterbildung ist eine Anpassung einzelner Exemplare einer größeren Serie von Rundfunkempfängern an verschiedene, beispielsweise landestypische Einsatzbedingungen, möglich. Auch eine Änderung der Koeffizienten durch eine Servicewerkstatt oder auch durch den Benutzer kann ermöglicht werden.

Eine weitere Weiterbildung der Erfindung besteht darin, daß die gewichteten Feldstärkesignale zur Bildung von Maskierungssignalen mit Hilfssignalen kombiniert werden, welche das Vorliegen von Störsignalen anzeigen. Dabei erfolgt vorzugsweise die Kombination mit den Hilfssignalen durch Multiplikation.

Ausführungsbeispiele der Erfindung sind in der Zeichnung anhand mehrerer Figuren dargestellt und in der nachfolgenden Beschreibung näher erläutert. Es zeigen:
- Figur 1: ein erstes Ausführungsbeispiel,
- Fig. 2: ein Teil des Ausführungsbeispiels in detaillierterer Darstellung,
- Fig. 3: ein weiteres Teil des Ausführungsbeispiels,
- Fig. 4: ein Diagramm zur Abhängigkeit der Stereo-Kanaltrennung von der Empfangsfeldstärke,
- Fig. 5: ein Diagramm zur Abhängigkeit der Dämpfung der Audiosignale von der Empfangsfeldstärke,
- Fig. 6: ein zweites Ausführungsbeispiel und
- Fig. 7: wesentliche Teile eines Rundfunkempfängers mit einer erfindungsgemäßen Schaltungsanordnung.

Gleiche Teile sind in den Figuren mit gleichen Bezugszeichen versehen. Die erfindungsgemäße Schaltungsanordnung kann auf verschiedene Weise verwirklicht werden. So können beispielsweise einzelne oder Gruppen der dargestellten Blöcke durch geeignete Schaltungen, insbesondere integrierte Schaltungen, realisiert werden. Bei sehr hohem Integrationsgrad ist es ferner möglich, die gesamte digitale Signalverarbeitung des Empfängers in einem integrierten Schaltkreis zu realisieren, wobei Signalverarbeitungsschritte, wie beispielsweise Filterungen oder nichtlineare Wichtungen, durch Rechenoperationen durchgeführt werden. Innerhalb eines integrierten Schaltkreises können zur Realisierung eines Empfängers mit der erfindungsgemäßen Schaltungsanordnung auch digitale Signalprozessoren und andere digitale Schaltungen, wie beispielsweise Schieberegister, Flip-Flops usw., gemeinsam angeordnet sein.

Bei dem Ausführungsbeispiel gemäß Fig. 1 wird einem Eingang 1 ein Signal H3 zugeführt, das der Empfangsfeldstärke im wesentlichen proportional ist und im folgenden als Hilfssignal H3 bezeichnet wird. Dieses erfährt in zwei Tiefpaßfiltern 2, 3 eine Mittelung mit unterschiedlichen Zeitkonstanten. Ein Umschalter 4 leitet in Abhängigkeit eines später zu erläuternden Signals DD2 eines der Ausgangssignale der Tiefpaßfilter 2, 3 als Signal AMC weiter. Dieses wird bei 5 zur Erzeugung eines die Aufrauschdämpfung angebenden Signals AFE gewichtet und ist an einem Ausgang 6 abnehmbar. Das Signal WF mit einer kleineren Zeitkonstanten wird bei 7 ebenfalls gewichtet und ist als Signal WF2 einem Ausgang 8 entnehmbar.

Für die Wichtung erforderliche Koeffizienten K1, K2 sind in einem nichtflüchtigen Speicher 9 abgelegt und werden über einen Mikrocomputer 10 den Schaltungen 5, 7 zugeleitet. K1 und K2 können einzelne Koeffizienten oder jeweils eine Gruppe von Koeffizienten sein. An den Mikrocomputer 10 sind eine Anzeigevorrichtung 11 und eine Eingabevorrichtung 12 angeschlossen. Der Mikrocomputer 10 ist mit einem Programm versehen, das menügeführt die Einstellung der Koeffizienten erlaubt.

Fig. 2 zeigt Einzelheiten der Schaltung 7 (Fig. 1). Einem Eingang 15 ist das Signal WF zuführbar, während Eingängen 16, 17 Koeffizienten K1.1 und K1.2 zugeleitet werden. In einem Multiplizierer 18 wird das Signal WF mit dem Koeffizienten K1.1 multipliziert. Das Produkt wird anschließend bei 19 zum Koeffizienten K1.2 addiert.

Damit das Signal WF2 am Ausgang 22 keine negativen Werte annimmt, wird das Ausgangssignal des Addierers 19 bei 20 mit dem Wert 0 verglichen und bei negativen Werten mit Hilfe eines Umschalters 21 durch den Wert 0 ersetzt.

Fig. 3 zeigt ein Beispiel für eine Schaltung 5 (Fig. 1), in welcher das bei 23 zugeführte Signal AMC mit einem am Eingang 24 anliegenden Koeffizienten K2 bei 25 multipliziert wird. Das Signal AFE ist einem Ausgang 26 entnehmbar.

Die in Fig. 4 dargestellte Abhängigkeit der Stereo-Kanaltrennung SK von der Empfangs feldstärke E ist mit Hilfe der Koeffizienten K1.1 und K1.2 einstellbar. Als Beispiele sind eine durchgezogene und eine gestrichelte Kurve dargestellt. Mit dem Koeffizienten K1.1 ist im wesentlichen die Steigung und mit dem Koeffizienten K1.2 die Verschiebung auf der Feldstärke-Achse einstellbar. Die dargestellte Kurve schließt die Abhängigkeit der Stereo-Kanaltrennung von dem Signal WF2 ein, die durch Kennlinien innerhalb des Stereodecoders gegeben ist.

Fig. 5 zeigt die Dämpfung L als Funktion der Empfangs feldstärke E für zwei verschiedene Werte des Koeffizienten K2. Durch Änderung des Koeffizienten sind gleichzeitig die Steigung und der Beginn (0-dB-Punkt) der Dämpfung bzw. Lautstärke-Absenkung bei kleiner werdender Empfangs feldstärke einstellbar.

Fig. 6 zeigt ein zweites Ausführungsbeispiel. Eingängen 45, 46, 27 werden die Hilfssignale H1, H2 und H3 zugeführt. Das die Empfangs feldstärke bezeichnende Hilfssignal H3 erfährt in zwei Tiefpaßfiltern 28, 29 eine Mittelung mit unterschiedlichen Zeitkonstanten. Ein Umschalter 30 leitet in Abhängigkeit eines später zu erläuternden Signals DD2 eines der Ausgangssignale der Tiefpaßfilter 28, 29 als Signal AMC weiter. Dieses wird bei 32 in Form einer Aufrauschkurve zur Erzeugung der Aufrauschdämpfung AFE gewichtet. Das Feldstärkesignal mit der kleineren Zeitkonstante wird ferner bei 31 ebenfalls gewichtet (Signal WF2). Dieses wird bei 33 mit einem Signal AT1 zur Bildung des Steuersignals D multipliziert, das am Ausgang 34 zur Verfügung steht.

Zur Erzeugung des Signals DD2 werden Hilfssignale H2 und H3 herangezogen, deren Erzeugung im Zusammenhang mit Fig. 7 näher erläutert wird. Das die Spektralanteile oberhalb des Nutzbereichs des Stereo-Multiplexsignals darstellende Hilfssignal H1 wird dazu bei 35 zunächst quadriert, wodurch ein Maß für den Energie-Inhalt dieser Anteile gebildet wird. Dieses wird bei 36 über einen Schwellwertdetektor geleitet, so daß ein Signal AHD entsteht, das das Vorliegen von Spektralanteilen mit einer über eine vorgegebene Schwelle liegender Energie anzeigt. Das aus dem Symmetriesignal SY (Fig. 1) gebildete Hilfssignal H2 wird nach einer Quadrierung bei 37 über einen Schwellwertdetektor 37' geleitet, dessen Ausgangssignal ASD somit Asymmetrien anzeigt, die eine vorgegebene Schwelle übersteigen. Derartige Asymmetrien deuten unter anderem auf das Vorliegen von Nachbarkanalstörungen hin.

Bei vielen Anwendungsfällen bringt die Verwendung eines der Signale AHD bzw. ASD als Signal DD2 bereits erhebliche Vorteile. Bei dem dargestellten Ausführungsbeispiel sind jedoch beide Detektoren 36, 37 vorgesehen, deren Ausgangssignale AHD und ASD über ein steuerbares logisches Netzwerk 38 geleitet werden. Dieses hat einerseits den Vorteil, daß bei reinen Mono-Sendungen, bei denen kein trägerfrequentes Stereo-Signal gesendet wird, die Ableitung des Signals DD2 aus dem Hilfssignal H1 erfolgt. Ebenso ist die Ableitung des Signals DD2 auch bei von der europäischen Norm abweichenden Verfahren zur Stereo-Signalübertragung möglich - beispielsweise bei dem FMX-Verfahren in den USA.

Das logische Netzwerk 38 ermöglicht eine Auswahl oder eine logische Verknüpfung der beiden Signale AHD und ASD zum Signal DD1. Das logische Netzwerk 38 kann in einfacher Weise aus einem steuerbaren Vierfach-Umschalter gebildet sein, dessen Eingängen die Signale AHD und ASD, eine Oder-Verknüpfung dieser Signale und eine Und-Verknüpfung dieser Signale zuführbar sind. Am Ausgang des steuerbaren Umschalters steht dann das Signal DD1 zur Verfügung, das einem Impulsbreitendiskriminator 39 zugeleitet wird. Dieser sorgt dafür, daß das Signal DD2 erst dann eine Störung anzeigt, wenn das Signal DD1 für eine einstellbare Mindestzeit aktiv ist.

Das Signal DD2 dient außer zur Steuerung des Umschalters 30 als Triggersignal für zwei asymmetrische Integratoren 40, 41. Diese enthalten im wesentlichen jeweils einen Zähler, der im Moment des Triggerns auf 0 oder einen anderen vorgegebenen Wert springt und diesen solange beibehält, wie das Signal DD2 auf 0 liegt. Nimmt das Signal DD2 dann den logischen Pegel 1 an, steigen die Ausgangssignale AT1 und AMU der asymmetrischen Integratoren 40, 41 mit einstellbaren Zeitkonstanten linear auf einen Maximalwert an. Das Signal AT1 wird gemeinsam mit dem bei 32 gewichteten Feldstärkesignal WF2 einem Multiplizierer 33 zugeführt.

Das Ausgangssignal AMU des asymmetrischen Integrators 41 wird bei 42 mit dem Signal AFE multipliziert, wodurch ein Signal AFE_AMU entsteht, das eine Dämpfung der Audiosignale mit Hilfe der Multiplizierer 9, 10 (Fig. 1) um maximal 33 dB bewirkt. Dieses Signal ist der Schaltung am Ausgang 43 entnehmbar.

Die anhand der Figuren 1 bis 6 erläuterten Ausführungsbeispiele sind Teile eines Rundfunkempfängers mit digitaler Signalverarbeitung, für den ein Ausführungsbeispiel in Fig. 7 dargestellt ist. Das über eine Antenne 51 empfangen Signal in einem Empfangsteil (Tuner) 52 in an sich bekannter Weise verstärkt, selektiert und demoduliert. An einem Ausgang 53 des Empfangsteils 52 steht ein Stereo-Multiplexsignal MPX1 mit einer Abtastrate von 456 kHz zur Verfügung. Um eine anschließende Abtastraten-Herabsetzung - auch Dezimation genannt - auf 228 kHz ohne Alias-Störungen zu erreichen, ist vor der Abtastraten-Herabsetzung 54 ein Tiefpaßfilter 55 vorgesehen. Zu einer einwandfreien weiteren Verarbeitung des Stereo-Multiplexsignals ist an sich ein Tiefpaßfilter mit im Durchlaßbereich ebenem Frequenzgang erforderlich. Um den dafür benötigten Aufwand, insbesondere bei der hohen Abtastrate von 456 kHz, zu ersparen, ist bei dem Ausführungsbeispiel ein einfacheres Tiefpaßfilter mit abfallendem Frequenzgang vorgesehen. Der Frequenzgangabfall wird allerdings in einem anschließenden Kompensationsfilter 56 kompensiert.

Das Stereo-Multiplexsignal MPX2 wird danach über eine Schaltung 57 zur automatischen Störunterdrückung geführt, die insbesondere bei Auftreten von Funkenstörungen Abtastwerte vor dem Beginn der Störung bis zum Ende der Störung wiederholt. An diese Schaltung schließt sich ein Stereodecoder 58 an, der zwei Audiosignale L, R erzeugt, die über Multiplizierer 59, 60 zu Ausgängen 61, 62 geleitet werden. Von dort aus werden die Audiosignale über NF-Verstärker den Lautsprechern zugeführt.

Aus dem Stereo-Multiplexsignal MPX1 wird mit Hilfe eines Hochpasses 63 und einer Dezimations-Schaltung 64 ein Signal erzeugt, das oberhalb des Nutzfrequenzbereichs des Stereo-Multiplexsignals vorhandene Signalanteile enthält, die jedoch durch die Dezimation in einen unteren Frequenzbereich gefaltet sind. Dieses Signal MPX3 zeigt verschiedene Störungen an, beispielsweise die durch Zündfunken von Fahrzeugen entstehenden Störungen. Es wird einerseits zur Steuerung der Schaltung 57 zur automatischen Störunterdrückung und andererseits zur Bildung des Hilfssignals H1 durch Dezimation der Abtastrate auf 9,5 kHz bei 65 verwendet.

Das Hilfssignal H2, dessen Abtastrate ebenfalls 9,5 kHz beträgt, wird durch Tiefpaßfilterung bei 66 und Dezimation bei 67 aus einem Symmetriesignal SY gebildet. Dieses wird wiederum im Stereodecoder 58 geformt. Dort wird bekanntlich der Stereo-Hilfsträger zur Bildung des Differenzsignals L-R amplitudendemoduliert. Dieses geschieht dadurch, daß der Hilfsträger mit einem im Rundfunkempfänger regenerierten Hilfsträger gleicher Phasenlage multipliziert wird. In dem Stereodecoder 58 wird der Stereo-Hilfsträger zusätzlich mit einem um 90° gegenüber dem Referenz träger gedrehten Träger multipliziert, wodurch ein Signal entsteht, das bei symmetrischen Seitenbändern des Stereo-Hilfsträgers 0 ist und bei Unsymmetrien entsprechend von 0 abweicht. Aus diesem Signal wird durch Tiefpaßfilterung bei 66 und Dezimation bei 67 das weitere Hilfssignal H2 gebildet.

An einem Ausgang 68 gibt das Empfangsteil 52 ein Signal AM ab, das durch Amplitudendemodulation des FM-Zwischenfrequenzsignals entsteht. Dieses weist bei dem dargestellten Ausführungsbeispiel ebenfalls eine Abtastrate von 456 kHz auf und wird nach einer Tiefpaßfilterung 69 bei 70 um den Faktor 48 dezimiert, so daß das entstehende dritte Hilfssignal H3 eine Abtastrate von 9,5 kHz aufweist.

In der Schaltung 71 (Einzelheiten siehe Fig. 6) werden die Hilfssignale H1, H2 und H3 miteinander zu Steuersignalen D und AFE_AMU kombiniert, deren Abtastrate zunächst 9,5 kHz beträgt, jedoch bei 72 und 73 auf 228 kHz heraufgesetzt wird. Dieses erfolgt durch eine Interpolation von jeweils 24 Abtastwerten, die im einfachsten Fall darin besteht, daß jeder Abtastwert 24 mal wiederholt wird. Das Steuersignal D wird einem Steuereingang des Stereodecoders 58 zugeführt und dient dort der Umschaltung auf Mono-Betrieb im Fall eines gestörten Empfangs. Das Signal AFE_AMU wird den Multiplizierern 59 und 60 zugeführt, wodurch eine Herabsetzung der Lautstärke (Maskierung) bei Vorliegen von Störungen vorgenommen wird.

## Patentansprüche

1. Schaltungsanordnung zur Ableitung von Signalen zur Maskierung von Audiosignalen in einem Rundfunkempfänger, wobei ein der Empfangs feldstärke im wesentlichen proportionales Signal (H3) einem ersten Tiefpaßfilter (2) zugeführt ist, dadurch gekennzeichnet, daß das der Empfangsfeldstärke im wesentlichen proportionale Signal (H3) einem zweiten Tiefpaßfilter (3) zugeführt ist, daß das Ausgangssignal des ersten Tiefpaßfilters (2) in einer ersten Schaltung (7) mit vorgegebenen ersten Koeffizienten gewichtet ist und zur Bildung eines Maskierungssignals zur Verminderung der Stereokanaltrennung (7) verwendbar ist, daß das Ausgangssignal des ersten Tiefpaßfilters (2) ebenfalls in einer zweiten Schaltung (5) mit vorgegebenen zweiten Koeffizienten gewichtet ist und zur Bildung eines Maskierungssignals zur Dämpfung der Audiosignale verwendbar ist, und daß bei Störungen im Audiosignal anstelle des Ausgangssignals des ersten Tiefpaßfilters (2) das Ausgangssignal des zweiten Tiefpaßfilters (3) zur Bildung des Maskierungssignals zur Dämpfung der Audiosignale der zweiten Schaltung (5) zugeführt ist.

2. Schaltungsanordnung nach Anspruch 1, dadurch gekennzeichnet, daß die Koeffizienten in einem nichtflüchtigen Speicher (9) abgelegt sind und mithilfe eines Mikrocomputers (10), einer Anzeigevorrichtung (11), einer Bedienvorrichtung (12) und eines Programms zur Bedienerführung veränderbar sind.

3. Schaltungsanordnung nach Anspruche 1 oder 2, dadurch gekennzeichnet, daß die gewichteten Ausgangssignale des ersten bzw. des zweiten Tiefpaßfilters zur Bildung der Maskierungssignale mit Hilfssignalen kombiniert sind, die aus Störungen im Audiosignal abgeleitet sind.

4. Schaltungsanordnung nach Anspruch 3, dadurch gekennzeichnet, daß die Kombination der gewichteten Ausgangssignale des ersten bzw. des zweiten Tiefpaßfilters mit den Hilfssignalen mittels Multiplikation erfolgt.

5. Schaltungsanordnung nach einem der Ansprüche 1 bis 4, dadurch gekennzeichnet, daß eine Störung im Audiosignal dann festgestellt ist, wenn Spektralanteile des Audiosignales, die oberhalb des Nutzbereiches des Stereo-Multiplexsignales liegen, über einen vorgegebenen Zeitbereich eine vorgegebene Schwelle überschreiten.

6. Schaltungsanordnung nach einem der Ansprüche 1 bis 5 dadurch gekennzeichnet, daß das gewichtete der Empfangsfeldstärke proportionale Signal auf einen Maximalwert begrenzt ist.

7. Schaltungsanordnung nach einem der Ansprüche 1 bis 6, dadurch gekennzeichnet, daß das Maskierungssignal zur Verminderung der Stereo-Kanaltrennung auf nicht negative Werte begrenzt ist.

## Claims

1. Circuit arrangement for deriving signals for masking audio signals in a broadcast radio receiver, a signal (H3) which is substantially proportional to the received field strength being supplied to a first low-pass filter (2), characterized in that the signal (H3) which is substantially proportional to the received field strength is supplied to a second low-pass filter (3), in that the output signal of the first low-pass filter (2) is weighted in a first circuit (7) with predetermined first coefficients and can be used to form a masking signal for reducing the stereo channel isolation (7), in that the output signal of the first low-pass filter (2) is likewise weighted in a second circuit (5) with predetermined second coefficients and can be used to form a masking signal for attenuation of the audio signals, and in that, in the event of interference in the audio signal, the output signal of the second low-pass filter (3) is supplied, instead of the output signal of the first low-pass filter (2), to form the masking signal for damping the audio signals of the second circuit (5).

2. Circuit arrangement according to Claim 1, characterized in that the coefficients are stored in a nonvolatile memory (9) and can be varied with the aid of a microcomputer (10), a display device (11), a control device (12) and a programme for operator guidance.

3. Circuit arrangement according to Claims 1 or 2, characterized in that the weighted output signals of the first low-pass filter and of the second low-pass filter are combined with auxiliary signals to form the masking signals, which auxiliary signals are derived from interference in the audio signal.

4. Circuit arrangement according to Claim 3, characterized in that the combination of the weighted output signals of the first low-pass filter and of the second low-pass filter with the auxiliary signals is carried out by means of multiplication.

5. Circuit arrangement according to one of Claims 1 to 4, characterized in that interference in the audio signal is confirmed when spectral components of the audio signal which are above the useful range of the stereo multiplex signal exceed a predetermined threshold over a predetermined time period.

6. Circuit arrangement according to one of Claims 1 to 5, characterized in that the weighted signal which is proportional to the received field strength is limited to a maximum value.

7. Circuit arrangement according to one of Claims 1 to 6, characterized in that the masking signal for reducing the stereo channel isolation is limited to non-negative values.

## Revendications

1. Circuit pour la dérivation de signaux servant à masquer des signaux audio dans un récepteur radio, dans lequel un signal (H3) sensiblement proportionnel à l'intensité du champ de la réception est amené à un premier filtre passe-bas (2),
circuit caractérisé en ce que
le signal (H3), sensiblement proportionnel à l'intensité du champ de la réception est amené à un second filtre passe-bas (3), le signal de sortie du premier filtre passe-bas (2) est pondéré dans un premier circuit (7) par un premier coefficient prédéfini et peut être utilisé pour former un signal de masquage servant à réduire la séparation des canaux stéréo (7) en ce que le signal de sortie du premier filtre passe-bas (2) est également pondéré dans un deuxième circuit (5) par un deuxième coefficient prédéfini et peut être utilisé pour former un signal de masquage servant à amortir les signaux audio, et en cas de parasites dans le signal audio, on amène à la place du signal de sortie du premier filtre passe-bas (2) le signal de sortie du second filtre passe-bas (3) pour former le signal de masquage qui sert à amortir les signaux audio du second circuit (5).

2. Circuit selon la revendication 1,
caractérisé en ce que
les coefficients sont déposés dans une mémoire non volatile (9) et peuvent être modifiés à l'aide d'un micro-ordinateur (10), d'un dispositif d'affichage (11), d'un dispositif de commande (12) et d'un programme servant à guider l'utilisateur.

3. Circuit selon la revendication 1 ou 2,
caractérisé en ce que
les signaux pondérés de sortie du premier ou du deuxième filtre passe-bas qui servent à former les signaux de masquage, sont combinés à des signaux auxiliaires, qui sont dérivés à partir des parasites dans le signal audio.

4. Circuit selon la revendication 3,
caractérisé en ce que
la combinaison des signaux pondérés de sortie du premier ou du second filtre passe-bas avec les signaux auxiliaires a lieu au moyen d'une multiplication.

5. Circuit selon l'une des revendications 1 à 4,
caractérisé en ce que
l'on détermine un parasite dans le signal audio quand des fractions du spectre du signal audio, qui se trouvent au-dessus de la zone utile du signal multiplex stéréo, dépassent un seuil prédéfini au-delà d'une plage prédéfinie de temps.

6. Circuit selon l'une des revendications 1 à 5,
caractérisé en ce que
le signal proportionnel pondéré de l'intensité du champ de la réception est limité à une valeur maximale.

7. Circuit selon l'une des revendications 1 à 6,
caractérisé en ce que
le signal de masquage qui sert à réduire la séparation des canaux stéréo est limité à une valeur non négative.
